# EUROPÄISCHE PATENTSCHRIFT

(11) **EP 0 046 576 B1**
(45) Veröffentlichungstag und Bekanntmachung des Hinweises auf die Patenterteilung: **13.06.1984**
(21) Anmeldenummer: 81106491.4
(22) Anmeldetag: 20.08.1981
(51) Int. Cl.: H01H 1/24, H01H 50/54, H01H 51/06

(54) **Kontaktanordnung**
Contact arrangement
Dispositif de contact

(30) Priorität: 22.08.1980 DE 3031725
(43) Veröffentlichungstag der Anmeldung: 03.03.1982
(73) Patentinhaber: SIEMENS AKTIENGESELLSCHAFT, 80333 München (DE)
(72) Erfinder: Jägle, Bruno, Ing. grad., D-8067 Petershausen (DE)

## Beschreibung

Die Erfindung bezieht sich auf eine Kontaktanordnung mit zusammenwirkenden beweglichen Kontaktelementen und feststehenden Kontaktelementen, bei der die beweglichen Kontaktelemente auf einem Träger gelagert und jeweils mittels Andruckfedern in Richtung auf die zugehörigen feststehenden Kontaktelemente vorgespannt sind.

Bei Kontaktanordnungen, beispielsweise Kontaktfedersätzen für Relais, werden vielfach federnde Kontaktelemente verwendet, die aufgrund ihrer eigenen Elastizität Kräfte speichern und so den gewünschten Kontaktdruck erzeugen können. Bei bestimmten Anwendungsfällen, insbesondere bei Starkstromrelais, werden jedoch aus Gründen der Spannungsfestigkeit keine langgestreckten Kontaktfedern verwendet. In diesen Fällen dienen zum Schalten starre Kontaktelemente, die ihre Vorspannung durch eigene Andruckfedern erhalten. Namentlich ist dies der Fall bei sogenannten Brückenkontaktsätzen, bei denen zur Erreichung großer Kontaktabstände jeweils zwei feststehende Gegenkontakte durch eine gemeinsame bewegliche Kontaktbrücke beim Schaltvorgang verbunden werden.

Die Andruckfedern sind in diesen Fällen meist als Schraubenfedern ausgebildet, um eine weiche Federcharakteristik auf engem Raum zu erreichen. Diese Federn sind aus Gründen der Spannungsfestigkeit üblicherweise in eigenen Kammern eines die Kontaktelemente bzw. Brückenkontakte enthaltenden Trägers angeordnet. Das bedeutet, daß nicht nur verhältnismäßig viele Einzelteile hergestellt und montiert werden müssen, sondern daß an diesen Teilen noch spezielle Ausgestaltungen zur Gewährleistung der Spannungsfestigkeit vorgesehen werden müssen.

Aufgabe der Erfindung. ist es, eine Kontaktanordnung'der eingangs erwähnten Art so auszubilden, daß die Spannungsfestigkeit zwischen den einzelnen Kontaktelementen in einfacherer Weise erzielbar ist. Dabei sollen die Teile der Kontaktanordnung möglichst einfach herstellbar sein ; es soll auch möglich sein, die Zahl der Einzelteile gering zu halten.

Erfindungsgemäß wird diese Aufgabe dadurch gelöst, daß die mit dem Träger der beweglichen Kontaktelemente verbundenen Andruckfedern aus elastischem Kunststoff bestehen.

Durch die erfindungsgemäße Formung der Andruckfedern aus Kunststoff ergibt sich eine Vereinfachung der Fertigung, da die Federn elektrisch nicht leitend sind und somit ohne Rücksicht auf Abstände zu leitenden Teilen gestaltet werden können. Diese Andruckfedern können beispielsweise als Blattfedern eine wesentlich einfachere Ausgestaltung erhalten als die üblicherweise verwendeten Achraubenfedern.-Auch besondere isolierende Abschirmungen am Träger sind für die Andruckfedern nicht erforderlich. Die Kunststoffedern können in einem Arbeitsgang, beispielsweise im Spritzgußverfahren, hergestellt werden, was wiederum eine Vereinfachung der Fertigung gegenüber der Herstellung von Metallfedern bedeutet. Damit ergeben sich bereits Vorteile, selbst wenn man die einzelnen Federn als getrennte Teile fertigt und durch Steckbefestigung oder auf andere Weise, wie etwa Ultraschallverschweißen oder dergleichen, auf dem Träger befestigt.

Eine noch weitergehende Vereinfachung der Fertigung ergibt sich jedoch dann, wenn die Andruckfedern in einem Stück mit dem Träger der Kontaktelemente gefertigt werden. Dieser Vorteil wirkt sich umso mehr aus, je mehr bewegliche Kontaktelemente und damit Andruckfedern auf einem gemeinsamen Träger vorgesehen sind.

In einer vorteilhaften weiteren Ausgestaltung der Erfindung ist vorgesehen, daß jeweils zwei symmetrisch am Träger befestigte Andruckfedern mit ihren freien Enden auf ein als Kontaktbrücke auf dem Träger verschiebbar gelagertes bewegliches Kontaktelement einwirken. Der Träger kann dabei einen Mittelsteg aufweisen, wobei die beweglichen Kontaktelemente in Durchbrüchen dieses Mittelsteges geführt sind. Zweckmäßigerweise sind in diesem Fall die Andruckfedern jeweils seitlich am Mittelsteg befestigt. In einer Weiterbildung können am Träger jeweils parallel zu den Kontaktelementen Querstege vorgesehen sein, an deren äußeren Enden die Andruckfedern als auf die Kontaktelemente zu verlaufende Blattfedern angeformt sind. Eine besonders günstige Ausführungsform sieht weiterhin vor, daß die als Blattfedern ausgebildeten Andruckfedern jeweils zwischen ihrem Befestigungsende und ihrem freien Ende einen spitzen Winkel bilden. Auf diese Weise läßt sich auf engem Raum eine besonders große Federlänge und damit eine weiche Federcharakteristik erzielen.

Weiterhin ist es vorteilhaft, wenn der Querschnitt der Andruckfedern zwischen Befestigungsstelle und freiem Ende jeweils entsprechend dem Verlauf der Biegebeanspruchung ungleichmäßig gestaltet ist. So läßt sich durch zunehmende Federdicke oder Federbreite von der Betätigungsstelle, d. h. dem freien Ende, bis zu der Stelle, wo das maximale Biegemoment auftritt, eine annähernd gleiche Biegespannung über die ganze Federlänge erzielen.

Zweckmäßig ist weiterhin, daß am Träger eine den Andruckfedern gleichgestaltete Rückstellfeder ebenfalls aus Kunststoff vorgesehen, gegebenenfalls mitangeformt, ist. Damit werden die durch Verwendung von Kunststoffedern erzielten Vorteile nicht nur für die Andruckfedern der Kontaktelemente, sondern auch für eine üblicherweise zusätzlich erforderliche Rückstellfeder des Kontaktträgers zur Wirkung gebracht.

Zweckmäßigerweise wird für die Andruckfedern bzw. die Rückstellfeder ein zähelastischer Kunststoff verwendet, der eine möglichst kleine Relaxation besitzt. Auf diese Weise kann eine den Metallfedern vergleichbare Lebensdauer gewährleistet werden. Als besonders zweckmäßig erweist sich dabei Polyamid mit Füllstoffen, wobei als Füllstoff Polyimid (Handelsname Aramidfaser), Glasfasern oder auch Kohlenstoffe in Betracht kommen.

Ausführungsbeispiele der Erfindung werden nachfolgend anhand der Zeichnung näher erläutert. Es zeigt
Figur 1 einen Träger mit Kontaktbrücken und Kunststoffedern für einen Brückenkontaktsatz,
Figur 2 einen Brückenkontaktsatz unter Verwendung des Kontaktträgers von Fig. 1,
Figur 3 bis 5 Einzelteile des Kontaktbrückenträgers von Fig. 1,
Figur 6 eine weitere Ausführungsform des Kontaktträgers mit abgewandelten Federn.

Die Fig. 1 zeigt einen Kontaktbrückenträger 1, der in einem Brückenkontaktsatz gemäß Fig. 2 als Schieber einsetzbar ist. Bei diesem Brückenkontaktsatz sind in einem Gehäuse 2 feststehende Kontaktelemente 3 verankert, welche mit den Kontaktbrücken 4 des Trägers 1 zusammenwirken. Je nach Anordnung der Kontaktbrücken 4 und der feststehenden Kontakte 3 ergibt sich dabei ein Schließer- oder Öffnerkontakt. Die Kontaktbrücken 4 sind dabei in Ausnehmungen 5a eines Mittelsteges 5 gelagert. Sie werden jeweils durch Andruckfedern 6 gegen einen Anschlag 5b vorgespannt. Je nach Betätigung des Trägers bzw. Schiebers 1 werden diese Kontaktbrücken 4 mit den Kontaktelementen 3 in Verbindung gebracht, wobei der Kontaktdruck durch die Andruckfedern 6 bestimmt wird.

Die Andruckfedern 6 sind am Mittelsteg 5 des Trägers 1 jeweils angeformt, und zwar jeweils paarweise spiegelbildlich zu beiden Seiten des Mittelsteges. Damit wird ein symmetrischer Andruck der ebenfalls symmetrisch angeordneten Kontaktbrücken 4 gewährleistet. Die einzelnen Andruckfedern sind als Blattfedern ausgebildet, welche ausgehend von ihrem Ursprung 6a am Mittelsteg bis zu ihren freien, an den Kontaktbrücken anliegenden Enden 6b einen spitzen Winkel bilden. Auf diese Weise wird eine große Federlänge und eine weiche Federcharakteristik erzielt. Am Ende 1a des Trägers 1 sind außerdem zwei symmetrisch angeordnete Rückstellfedern 7 angeformt, welche in ihrer Form den Andruckfedern 6 entsprechen. Sie haben die Aufgabe, den Träger 1 im Grundkörper abzustützen und nach Betätigung zurückzustellen:

In einer anderen Ausgestaltung wäre es möglich, die Andruckfedern 6 bzw. die RücksteIlfedern 7 jeweils getrennt aus Ku^{p}ststoff zu spritzen und auf dem Mittelsteg 5 des Trägers 1 steckbar oder mit einer Schweißverbindung zu befestigen. Die Kontaktbrücken 4 müssen ohnehin auf den Träger aufgesteckt werden. Fertigungsgemäß ist es jedoch zweckmäßig, die einzelnen Federn in einem Stück mit dem Träger 1 oder zumindest mit einem Teil des Trägers 1, nämlich dem Mittelstück 5, zu fertigen. Wenn der Träger wie im vorliegenden Beispiel einen Mittelsteg und über den Kontaktbrücken eine Abdeckplatte 8 aufweist, ist es zweckmäßig, den Träger zweiteilig auszubilden, so daß der eine Teil mit den Federn einfacher gespritzt werden kann. Der andere Teil, im vorliegenden Fall die Abdeckplatte 8, kann dann auf einfache Weise mit dem Mittelsteg 5 verbunden werden.

Eine solche Ausführungsform zeigen die Fig. 3 bis 5. Dabei besteht der Träger aus dem Mittelsteg 5, der in den Fig. 3 und 4 in zwei Ansichten dargestellt ist, sowie der Abdeckplatte 5 gemäß Fig. 5. Der Mittelsteg 5 mit den angeformten Andruckfedern 6 bzw. Rückstellfedern 7 besitzt Ausnehmungen 5a, in welche die Kontaktbrücken 4 eingeschoben werden. Außerdem sind an den Mittelstegen 5 Befestigungsstege 9 mit hakenförmigen Enden 10 vorgesehen, welche in Ausnehmungen 11 der Abdeckplatte 8 einrastbar befestigt werden können. Durch diese Befestigung an der Platte 8 werden gleichzeitig die Kontaktbrücken 4 gegen Herausfallen gesichert. Zu diesem Zweck sind an der Platte 8 zusätzliche Erhebungen 12 angeformt, welche bei der Verbindung von Mittelsteg 5 mit der Platte 8 über den Kontaktbrücken 4 zu liegen kommen (Fig. 2). Ein Mitnehmer 13 auf der Platte 8 dient in üblicher Weise dazu, den Träger 1 als Schieber durch den Anker eines nicht dargestellten Magnetsystems betätigen zu können.

Fig. 6 zeigt eine Abwandlung des Trägers von Fig. 1. Dieser Träger 21 ist im wesentlichen mit Abdeckplatte und Mittelsteg so aufgebaut wie der Träger von Fig. 1. Lediglich die Federn sind etwas anders gestaltet. So besitzt der Träger 21 jeweils beiderseits vom Mittelsteg 22 abgehende Seitenstege 23, an deren außeren Enden 23a die Andruckfedern 24 bzw. die Rückstellfedern 25 angeformt sind. Diese Andruckfedern 24 bzw. Rückstellfedern 25 sind in diesem Fall als einfache, schräg nach innen verlaufende Blattfedern ausgebildet. Sie sind damit in der Form einfacher als die einen spitzen Winkel bildenden Andruckfedern 6 der Fig. 1. Sie können dann zur Anwendung kommen, wenn aufgrund der übrigen Konstruktion auch mit dieser Form eine genügende Federlänge erreicht wird.

## Patentansprüche

1. Kontaktanordnung mit zusammenwirkenden beweglichen Kontaktelementen (4) und feststehenden Kontaktelementen (3), bei der die beweglichen Kontaktelemente (4) auf einem Träger (1) gelagert und jeweils mittels Andruckfedern (6, 24) in Richtung auf die zugehörigen feststehenden Kontaktelemente (3) vorgespannt sind, dadurch gekennzeichnet, daß die mit dem Träger (1, 21) der beweglichen Kontaktelemente (4) verbundenen Andruckfedern (6, 24) aus elastischem Kunststoff bestehen.

2. Kontaktanordnung nach Anspruch 1, dadurch gekennzeichnet, daß die Andruckfedern (6, 24) jeweils getrennt gefertigt und auf dem Träger (1) steckbar befestigt sind.

3. Kontaktanordnung nach Anspruch 1, dadurch gekennzeichnet, daß die Andruckfedern (6, 24) mit dem Träger (1, 21) einstückig ausgeformt sind.

' 4. Kontaktanordnung nach einem der Ansprüche 1 bis 3, dadurch gekennzeichnet, daß jeweils zwei symmetrisch am Träger (1) befestigte Andruckfedern mit ihren freien Enden auf ein als Kontaktbrücke auf dem Träger verschiebbar gelagertes bewegliches Kontaktelement (4) einwirken.

5. Kontaktanordnung nach einem der Ansprüche 1 bis 4, dadurch gekennzeichnet, daß der Träger (1) einen Mittelsteg (5) mit Ausnehmungen (5a) aufweist, in denen die beweglichen Kontaktelemente (4) angeordnet sind, und daß die Andruckfedern (6) jeweils seitlich am Mittelsteg (5) befestigt sind.

6. Kontaktanordnung nach Anspruch 5, dadurch gekennzeichnet, daß der Träger (1) aus einem Mittelsteg (5) und einer Abdeckplatte (8) gebildet ist, welche getrennt für sich gefertigt und durch ineinander einrastbare Befestigungsmittel (9, 10, 11) miteinander verbunden sind.

7. Kontaktanordnung nach einem der Ansprüche 1 bis 6, dadurch gekennzeichnet, daß am Träger (21) jeweils parallel zu den Kontaktelementen (4) Querstege (23) vorgesehen sind, an deren äußeren Enden (23a) die Andruckfedern (24) angeformt sind.

8. Kontaktanordnung nach einem der Ansprüche 1 bis 7, dadurch gekennzeichnet, daß die Andruckfedern (6) jeweils zwischen ihrem Befestigungsende und ihrem freien Ende einen spitzen Winkel bilden.

9. Kontaktanordnung nach einem der Ansprüche 1 bis 8, dadurch gekennzeichnet, daß der Querschnitt der Andruckfedern zwischen Befestigungsstelle und freiem Ende entsprechend dem Verlauf der Biegebeanspruchung ungleichmäßig gestaltet ist.

10. Kontaktanordnung nach einem der Ansprüche 1 bis 9, dadurch gekennzeichnet, daß am Träger (1) eine oder mehrere den Andruckfedern gleichgestaltete Rückstellfedern (7, 25) vorgesehen sind.

11. Kontaktanordnung nach einem der Ansprüche 1 bis 10, dadurch gekennzeichnet, daß die Andruckfedern (6, 24) und gegebenenfalls Rückstellfedern (7, 25) aus Polyamid mit Füllstoffen bestehen.

12. Kontaktanordnung nach Anspruch 11, dadurch gekennzeichnet, daß als Füllstoffe Poly- - imid, Glasfasern oder Kohlenstoffe verwendet sind.

## Claims

1. A contact arrangement having co-operating movable contact elements (4) and stationary contact elements (3), wherein the movable contact elements (4) are arranged on a carrier (1) and are respectively prestressed in the direction of the allotted stationary contact elements (3) by means of pressure springs (6, 24), characterised in that the pressure springs (6, 24) which are connected to the carrier (1, 21) for the movable contact elements (4) consist of an elastic synthetic resin.

2. A contact arrangement according to Claim 1, characterised in that the pressure springs (6, 24) are in each case separately made and are plugged into the carrier (1).

3. A contact arrangement according to Claim 1, characterised in that the pressure springs (6, 24), together with the carrier (1, 21), are formed integrally.

4. A contact arrangement according to one of Claims 1 to 3, characterised in that two pressure springs, which are symmetrically secured to the carrier (1), respectively act by means of their free ends on a movable contact element (4) which is displaceably arranged on the carrier as a contact bridge.

5. A contact arrangement according to one of Claims 1 to 4, characterised in that the carrier (1) comprises a central bar (5) having openings (5a), in which the movable contact elements (4) are arranged ; and that each of the pressure springs (6) is laterally secured to the central bar (5).

6. A contact arrangement according to Claim 5, characterised in that the carrier (1) is formed from a central bar (5) and a cover plate (8), which are separately manufactured and are connected to one another by fastening means (9, 10, 11) which can engage in each other.

7. A contact arrangement according to one of Claims 1 to 6, characterised in that cross-pieces (23), at the outer ends (23a) of which the pressure springs (24) are formed, are respectively arranged parallel to the contact elements (4) on the carrier (21).

8. A contact arrangement according to one of Claims 1 to 7, characterised in that the pressure springs (6) in each case form an acute angle between the fastening end and the free end.

9. A contact arrangement according to one of Claims 1 to 8, characterised in that between the fastening point and the free end, the cross-section of the pressure springs is formed so as to be non-uniform in accordance with the course of the bending load.

10. A contact arrangement according to one of Claims 1 to 9, characterised in that one or more return springs (7, 25), similar to the pressure springs, are arranged on the carrier (1).

11. A contact arrangement according to one of Claims 1 to 10, characterised in that the pressure springs (6, 24) and, if necessary, the return springs (7, 25), consist of polyamid with fillers.

12. A contact arrangement according to Claim 11, characterised in that polyimide, glass fibres or carbons are used as fillers.

## Revendications

1. Dispositif de contact comportant des organes de contact mobiles (4) et des organes de contact fixes (3), coopérant entre eux, et dans lequel les organes de contact mobiles (4) sont montés sur un support (1) et sont placés sous contrainte préalable au moyen de ressorts de pression (6, 24) en direction des organes de contact fixes associés (3), caractérisé par le fait que les ressorts de pression (6, 24), reliés au support (1, 21) des organes de contact mobiles (4) sont constitués en une matière plastique élastique.

2. Dispositif de contact suivant la revendication 1, caractérisé par le fait que les ressorts de pression (6, 24) sont fabriqués séparément et sont fixés d'une manière enfichable sur le support (1).

3. Dispositif de contact suivant la revendication 1, caractérisé par le fait que les ressorts de pression (6, 24) sont réalisés d'un seul tenant par façonnage avec le support (1, 21).

4. Dispositif de contact suivant l'une des revendications 1 à 3, caractérisé par le fait que deux ressorts de pression fixés symétriquement sur le support (1) agissent, par leurs extrémités libres, sur un organe de contact mobile (4) monté de façon déplaçable sous la forme d'un pont de contacts sur le support.

5. Dispositif de contact suivant l'une des revendications 1 à 4, caractérisé par le fait que le support (1) comporte une barrette médiane (5) munie d'évidements (5a) dans lesquels les organes de contact mobiles (4) sont disposés, et que les ressorts de pression (6) sont fixés respectivement des deux côtés à la barrette médiane (5).

6. Dispositif de contact suivant la revendication 5, caractérisé par le fait que le support (1) est formé par une barrette médiane (5) et par une plaque de recouvrement (8) qui sont fabriquées séparément en soi et sont reliées entre elles par des organes de fixation (9, 10, 11) pouvant s'encliqueter les uns dans les autres.

7. Dispositif de contact suivant l'une des revendications 1 à 6, caractérisé par le fait que des barrettes transversales (23), sur les extrémités extérieures (23a) desquelles les ressorts de pression (24) sont ménagés par façonnage, sont prévus dans le support (21), parallèlement aux organes de contact (4).

8. Dispositif de contact suivant l'une des revendications 1 à 7, caractérisé par le fait que les ressorts (6) font un angle aigu entre leur extrémité de fixation et leur extrémité libre.

9. Dispositif de contact suivant l'une des revendications 1 à 8, caractérisé par le fait que la section transversale des ressorts de pression entre le point de fixation et l'extrémité libre possède une forme non régulière en fonction de l'allure de la contrainte de flexion.

10. Dispositif de contact suivant l'une des revendications 1 à 9, caractérisé par le fait qu'un ou plusieurs ressorts de rappel (7, 25) possédant une forme identique à celle des ressorts de pression sont prévus sur le support (1).

11. Dispositif de contact suivant l'une des revendications 1 à 10, caractérisé par le fait que les ressorts de pression (6, 24) et éventuellement des ressorts de rappel (7, 25) sont constitués par un polyamide contenant des substances de remplissage.

12. Dispositif de contact suivant la revendication 11, caractérisé par le fait qu'on utilise comme substances de remplissage, une polyimide, des fibres de verre ou des carbones.
